# EUROPÄISCHE PATENTSCHRIFT

(11) **EP 1 086 514 B1**
(45) Veröffentlichungstag und Bekanntmachung des Hinweises auf die Patenterteilung: **12.11.2003**
(21) Anmeldenummer: 99936371.6
(22) Anmeldetag: 31.05.1999
(51) Int. Cl.: H01R 4/24, H01R 4/28, H01R 11/01, H01R 13/631

(54) **VERBINDUNGSKLEMME**
CONNECTING TERMINAL
BORNE DE CONNEXION

(30) Priorität: 08.06.1998 DE 19825626
(43) Veröffentlichungstag der Anmeldung: 28.03.2001
(73) Patentinhaber: SIEMENS AKTIENGESELLSCHAFT, 80333 München (DE)
(72) Erfinder: ADLFINGER, Peter, D-92245 Kümmersbruck (DE); BUSCH, Klaus, D-92224 Amberg (DE); GIESELMANN, Michael, D-91052 Erlangen (DE); HERRMANN, Johann, D-84066 Mallersdorf-Pfaffenberg (DE); HOFRICHTER, Johann, D-92546 Schmidgaden (DE); SÖRGEL, Norbert, D-92284 Poppenricht (DE); ZIMMERMANN, Rudolf, D-92237 Sulzbach-Rosenberg (DE); EIDLOTH, Rainer, D-96047 Bamberg (DE); LINDE, Hansjürgen, D-96450 Coburg (DE); NEUMANN, Uwe, D-96050 Bamberg (DE)
(86) Internationale Anmeldenummer: DE9901603
(87) Internationale Veröffentlichungsnummer: WO99065115

(56) Entgegenhaltungen:
- EP-A1- 0 244 017
- FR-A1- 2 664 099
- US-A- 3 895 852
- US-A- 5 762 517

## Beschreibung

Die vorliegende Erfindung betrifft eine Verbindungsklemme, mit einem elektrisch isolierenden Grundkörper mit einer Grundkörperbreite und einem ersten Paar zusammenwirkender, an den Grundkörper angeformter Leiteraufnahmeteile mit Außenseiten, wobei zwischen den Leiteraufnahmeteilen ein Leiter mit einem Leiterquerschnitt bis zu einem Maximalquerschnitt klemmbar ist, wobei die Außenseiten einen Außenabstand zueinander aufweisen.

Eine derartige Verbindungsklemme ist aus der US-A-3,895,852 bekannt.

Die Verbindungsklemme des Standes der Technik ist in einem Gehäuse angeordnet, so daß sie stets die gleiche Breite aufweist, unabhängig davon, ob ein Leiter zwischen den Leiteraufnahmeteilen angeordnet ist oder nicht. Die Breite ist auch unabhängig davon, welchen Leiterquerschnitt ein eventueller Leiter aufweist.

Insbesondere bei einem Leiter mit einem Leiterquerschnitt unterhalb des Maximalquerschnitts könnte die Verbindungsklemme eine geringere Breite aufweisen. In diesem Fall wird also Platz in einem Schaltschrank oder dergleichen, in dem die Verbindungsklemme montiert ist, vergeudet.

Die Aufgabe der vorliegenden Erfindung besteht darin, eine Verbindungsklemme zu schaffen, welche stets nur so wenig Platz wie nötig verbraucht.

Die Aufgabe wird dadurch gelöst, daß die Außenseiten elektrisch isolierend sind, daß bei leiterfreien Leiteraufnahmeteilen der Außenabstand maximal so groß wie die Grundkörperbreite und bei zwischen den Leiteraufnahmeteilen angeordnetem Leiter mit Maximalquerschnitt der Außenabstand größer als die Grundkörperbreite ist.

Wenn die Leiteraufnahmeteile einen zu einer Einführseite hin offenen, sich trichterförmig verjüngenden Einführbereich und einen im wesentlichen geschlossenen Haltebereich bilden, ist der Leiter besonders leicht zwischen die Leiteraufnahmeteile einführbar und wird auch gut zwischen den Leiteraufnahmeteilen gehalten.

Die Verbindungsklemme ist besonders einfach bedienbar, wenn die Verbindungsklemme zum Eindrücken des Leiters in den Haltebereich einen in den Einführbereich schwenkbaren Schwenkhebel aufweist. Aus Gründen des Berührschutzes sollte der Schwenkhebel dabei eine elektrisch isolierende Ummantelung aufweisen.

Wenn der Schwenkhebel ein Ansetzelement zum Ansetzen eines Betätigungswerkzeuges aufweist, ist der Leiter mit besonders geringem Kraftaufwand in den Haltebereich einführbar.

Die Herstellung der Verbindungsklemme ist besonders einfach und kostengünstig, wenn der Grundkörper aus zwei symmetrisch zueinander ausgebildeten Halbschalen besteht, die Verbindungsklemme ein zweites Paar zusammenwirkender Leiteraufnahmeteile mit elektrisch isolierenden Außenseiten aufweist und an jeder der Halbschalen je ein Leiteraufnahmeteil je eines der Paare von Leiteraufnahmeteilen angeformt ist, so daß die Verbindungsklemme durch Zusammensetzen zweier Halbschalen bildbar ist.

Der Kontakt zu einem elektrischen Leiter ist noch zuverlässiger, wenn im Grundkörper ein elektrisch leitendes Kontaktelement angeordnet ist.
Weitere Vorteile und Einzelheiten ergeben sich aus den übrigen Ansprüchen sowie der nachfolgenden Beschreibung eines Ausführungsbeispiels. Dabei zeigen in Prinzipdarstellung
- FIG 1: eine Verbindungsklemme und
- FIG 2: eine Halbschale mit Schwenkhebeln.

Gemäß FIG 1 weist eine Verbindungsklemme einen starren Grundkörper 1 und ein erstes Paar zusammenwirkender elastischer Leiteraufnahmeteile 2 auf. Der Grundkörper 1 besteht aus einem elektrisch isolierenden Material, z.B. Kunststoff. Er weist eine Grundkörperbreite d auf. Die Leiteraufnahmeteile 2 sind ebenfalls aus einem elektrisch isolierenden Material, z.B. Kunststoff. Auch ihre Außenseiten 2' sind somit elektrisch isolierend. Die Außenseiten 2' weisen einen Außenabstand a zueinander auf.

Die Leiteraufnahmeteile 2 bilden einerseits einen Einführbereich 3 und andererseits einen Haltebereich 4. Der Einführbereich 3 ist zu einer Einführseite hin offen und verjüngt sich zum Haltebereich 4 hin trichterförmig. Der Haltebereich 4 ist im wesentlichen geschlossen.

Die Verbindungsklemme weist einen Schwenkhebel 5 auf, der in den Einführbereich 3 schwenkbar ist. Der Schwenkhebel 5 ist z.B. ein Stanzteil. Mittels des Schwenkhebels 5 kann ein Leiter 6 vom Einführbereich 3 in den Haltebereich 4 eingedrückt werden. Im Haltebereich 4 ist der Leiter 6 zwischen den Leiteraufnahmeteilen 2 klemmbar.

Der Schwenkhebel 5 ist elektrisch leitend und weist mehrere Kontaktspitzen 7 auf, die dem Leiter 6 zugewandt sind. Aus Gründen des Berührschutzes weist der Schwenkhebel 5 eine elektrisch isolierende Ummantelung 8 auf. An der Spitze des Schwenkhebels 5 ist ein Ansetzelement 9 angeformt, an das ein Betätigungswerkzeug, z.B. ein Schraubendreher, angesetzt werden kann. Hierdurch ist der Schwenkhebel 5 mit geringem Kraftaufwand verschwenkbar.

Im Grundkörper 1 ist ein elektrisch leitendes Kontaktelement 10 angeordnet. Das Kontaktelement 10 weist ebenso wie der Schwenkhebel 5 Kontaktspitzen 11 auf, die dem Leiter 6 zugewandt sind. Beim Verschwenken des Schwenkhebels 5 durchdringen die Kontaktspitzen 7, 11 eine etwaige Isolierung des Leiters 6 und kontaktieren diesen somit. Der elektrische Kontakt wird dann zu einem zweiten Leiter 6' weitergeführt, der zwischen einem zweiten Paar zusammenwirkender Leiteraufnahmeteile 12 geklemmt ist.

Das zweite Paar Leiteraufnahmeelemente 12 ist völlig gleichwertig mit dem ersten Paar von Leiteraufnahmeteilen 2. Insbesondere besteht das zweite Paar von Leiteraufnahmeelementen 12 ebenfalls aus Kunststoff. Seine Außenseiten sind somit ebenfalls elektrisch isolierend. Sie weisen ferner ebenfalls den Außenabstand a auf.

Der Grundkörper 1 besteht zwei symmetrisch zueinander ausgebildeten Halbschalen 1', 1". An jeder der Halbschalen 1', 1" ist je ein Leiteraufnahmeteil 2, 12 je eines der Paare von Leiteraufnahmeteilen 2, 12 angeformt. Ferner weisen die Halbschalen 1', 1" zusammenwirkende Fixier- und Halteelemente 13, 14 auf, mittels derer die Halbschalen 1', 1" form- und kraftschlüssig ineinander verpressbar sind. Somit kann durch einfaches Zusammensetzen zweier Halbschalen 1', 1" die Verbindungsklemme gebildet werden. Die Fixier- und Halteelemente 13, 14 sind z.B. als Zapfen und Ausnehmungen ausgebildet.

Bei unbestückter Verbindungsklemme, d.h. bei leiterfreien Leiteraufnahmeteilen 2, 12, ist der Außenabstand a maximal so groß wie die Grundkörperbreite d. Wenn hingegen zwischen die Leiteraufnahmeteile 2, 12 ein Leiter 6 bzw. 6' eingeführt wird, so geben die Leiteraufnahmeteile 2, 12 elastisch nach. Hierdurch vergrößert sich der Außenabstand a.

Der Leiter 6, 6' kann einen Leiterquerschnitt bis zu einem Maximalquerschnitt aufweisen. Der Außenabstand a paßt sich dem tatsächlichen Leiterquerschnitt an. Wenn der Leiter 6, 6' den Maximalquerschnitt annimmt, ist der Außenabstand a größer als die Grundkörperbreite d. Die wirksame Breite der Verbindungsklemme wird folglich durch den Leiterquerschnitt des tatsächlich eingeführten Leiters 6, 6' bestimmt, nicht durch den maximal zulässigen Leiterquerschnitt. Somit verbraucht die erfindungsgemäße Verbindungsklemme stets nur den minimal benötigten Platz.

## Patentansprüche

1. Verbindungsklemme, mit einem elektrisch isolierenden Grundkörper (1) mit einer Grundkörperbreite (d) und einem ersten Paar zusammenwirkender, an den Grundkörper (1) angeformter Leiteraufnahmeteile (2) mit Außenseiten (2'), wobei zwischen den Leiteraufnahmeteilen (2) ein Leiter (6) mit einem Leiterquerschnitt bis zu einem Maximalquerschnitt klemmbar ist, wobei die Außenseiten (2') einen Außenabstand (a) zueinander aufweisen, **dadurch gekennzeichnet, daß** die Außenseiten (2') elektrisch isolierend sind, daß bei leiterfreien Leiteraufnahmeteilen (2) der Außenabstand (a) maximal so groß wie die Grundkörperbreite (d) ist und daß bei zwischen den Leiteraufnahmeteilen (2) angeordnetem Leiter (6) mit Maximalquerschnitt der Außenabstand (a) größer als die Grundkörperbreite (d) ist.

2. Verbindungsklemme nach Anspruch 1, **dadurch gekennzeichnet , daß** die Leiteraufnahmeteile (2) einen zu einer Einführseite hin offenen, sich trichterförmig verjüngenden Einführbereich (3) und einen im wesentlichen geschlossenen Haltebereich (4) bilden.

3. Verbindungsklemme nach Anspruch 2, **dadurch gekennzeichnet, daß** sie einen in den Einführbereich (3) schwenkbaren Schwenkhebel (5) zum Eindrücken des Leiters (6) in den Haltebereich (4) aufweist.

4. Verbindungsklemme nach Anspruch 3, **dadurch gekennzeichnet, daß** der Schwenkhebel (5) elektrisch leitend ist und mindestens eine dem Leiter (6) zugewandte Kontaktspitze (7) aufweist.

5. Verbindungsklemme nach Anspruch 3 oder 4, **dadurch gekennzeichnet, daß** der Schwenkhebel (5) eine elektrisch isolierende Ummantelung (8) aufweist.

6. Verbindungsklemme nach Anspruch 3, 4 oder 5, **dadurch gekennzeichnet, daß** der Schwenkhebel (5) ein Ansetzelement (9) zum Ansetzen eines Betätigungswerkzeugs aufweist.

7. Verbindungsklemme nach einem der Ansprüche 1 bis 6, **dadurch gekennzeichnet, daß** der Grundkörper (1) aus zwei symmetrisch zueinander ausgebildeten Halbschalen (1', 1") besteht, daß die Verbindungsklemme ein zweites Paar zusammenwirkender Leiteraufnahmeteile (12) mit elektrisch isolierenden Außenseiten aufweist und daß an jeder der Halbschalen (1', 1") je ein Leiteraufnahmeteil (2, 12) je eines der Paare von Leiteraufnahmeteilen (2, 12) angeformt ist, so daß die Verbindungsklemme durch Zusammensetzen zweier Halbschalen (1', 1") bildbar ist.

8. Verbindungsklemme nach Anspruch 7, **dadurch gekennzeichnet , daß** die Halbschalen (1', 1") zusammenwirkende Fixier- und Halteelemente (13, 14) aufweisen.

9. Verbindungsklemme nach einem der Ansprüche 1 bis 8, **dadurch gekennzeichnet, daß** im Grundkörper (1) ein elektrisch leitendes Kontaktelement (10) angeordnet ist.

10. Verbindungsklemme nach Anspruch 9, **dadurch gekennzeichnet , daß** das Kontaktelement (10) mindestens eine dem Leiter (6) zugewandte Kontaktspitze (11) aufweist.

## Claims

1. A connecting terminal having an electrically insulating basic body (1) with a basic body width (d) and a first pair of interacting conductor receptacle parts (2) which are formed to fit the basic body (1), said receptacle parts having external surfaces (2'), wherein a conductor (6) with a conductor cross-section up to a maximum cross-section can be clamped between the conductor receptacle parts (2), the external surfaces (2') having an outer distance (a) with respect to each other, **characterised in that** the external surfaces (2') are electrically insulating, that with conductor-free conductor receptacle parts (2) the outer distance (a) has a maximum size equal to the basic body width (d) and that with a conductor (6) disposed between the conductor receptacle parts (2) and having a maximum cross-section the outer distance (a) is greater than the basic body width (d).

2. The connecting terminal according to claim 1, **characterised in that** the conductor receptacle parts (2) form an insertion area (3) which is open towards an insertion side and tapers into a funnel shape and an essentially closed retaining area (4).

3. The connecting terminal according to claim 2, **characterised in that** it has a swivelling lever (5) which can be pivoted into the insertion area (3) and serves to press the conductor (6) into the retaining area (4).

4. The connecting terminal according to claim 3, **characterised in that** the swivelling lever (5) is electrically conductive and has at least one contact tip (7) facing the conductor (6).

5. The connecting terminal according to claim 3 or 4, **characterised in that** the swivelling lever (5) has an electrically insulating sheath (8).

6. The connecting terminal according to claim 3, 4 or 5, **characterised in that** the swivelling lever (5) has a joining element (9) for adding an actuation tool.

7. The connecting terminal according to one of the claims 1 to 6, **characterised in that** the basic body (1) consists of two half-shells (1', 1") constructed symmetrically with respect to each other, that the connecting terminal has a second pair of interacting conductor receptacle parts (12) with electrically isolating external surfaces and that on each of the half-shells (1', 1") there is formed to fit in each case a conductor receptacle part (2, 12) for each one of the pairs of conductor receptacle parts (2, 12) such that the connecting terminal can be formed by fitting together two half-shells (1', 1").

8. The connecting terminal according to claim 7, **characterised in that** the half-shells (1', 1") have interacting fixing and retaining elements (13, 14).

9. The connecting terminal according to one of the claims 1 to 8, **characterised in that** an electrically conductive contact element (10) is disposed in the basic body (1).

10. The connecting terminal according to claim 9, **characterised in that** the contact element (10) has at least one contact tip (11) facing the conductor (6).

## Revendications

1. Borne de connexion comprenant une embase (1) isolante du point de vue électrique ayant une largeur (d) et une première paire de parties (2) de réception d'un conducteur qui coopèrent qui sont issues de l'embase (1) et qui ont des faces (2') extérieures, un conducteur (6) ayant une section transversale de conducteur allant jusqu'à une section transversale maximum pouvant être serré entre les deux parties (2) de réception d'un conducteur, **caractérisée en ce que** les faces (2') extérieures sont isolées du point de vue électrique, **en ce que** lorsque les parties (2) de réception d'un conducteur n'ont pas de conducteur, la distance (a) extérieure est au maximum aussi grande que la largeur (d) de l'embase et **en ce que**, lorsqu'un conducteur (6) de section transversale maximum est placé entre les parties (2) de réception d'un conducteur, la distance (a) extérieure est supérieure à la largeur (d) de l'embase.

2. Borne de connexion suivant la revendication 1, **caractérisée en ce que** les parties (2) de réception d'un conducteur forment une partie (3) d'introduction ouverte du côté de l'introduction et se rétrécissant en forme d'entonnoir et une partie (4) de maintien sensiblement fermée.

3. Borne de connexion suivant la revendication 2, **caractérisée en ce qu'**elle a un levier (5) basculant dans la partie (3) d'introduction afin d'enfoncer le conducteur (6) dans la partie (4) de maintien.

4. Borne de connexion suivant la revendication 3, **caractérisée en ce que** le levier (5) basculant est conducteur de l'électricité et a au moins une pointe (7) de contact tournée vers le conducteur (6).

5. Borne de connexion suivant la revendication 3 ou 4, **caractérisée en ce que** le levier (5) basculant a une gaine (8) isolante de l'électricité.

6. Borne de connexion suivant la revendication 3, 4 ou 5, **caractérisée en ce que** le levier (5) basculant a un élément (9) de liaison à un outil d'actionnement.

7. Borne de connexion suivant l'une des revendications 1 à 6, **caractérisée en ce que** l'embase (1) est constituée de deux hémicoquilles (1' et 1") symétriques l'une de l'autre, **en ce que** la borne de connexion a une deuxième paire de parties (2) de réception d'un conducteur qui coopèrent et qui ont des faces extérieures isolantes du point de vue électrique et **en ce qu'**il est issu de chacune des hémicoquilles (1', 1"), respectivement, une partie (2, 12) de réception d'un conducteur de l'une des paires de parties (2, 12) de réception d'un conducteur, de sorte que la borne de liaison puisse être formée en réunissant deux hémicoquilles (1', 1").

8. Borne de connexion suivant la revendication 7, **caractérisée en ce que** les hémicoquilles (1', 1") ont des éléments (13, 14) d'immobilisation et de maintien qui coopèrent.

9. Borne de connexion suivant l'une des revendications 1 à 8, **caractérisée en ce qu'**il est prévu dans l'embase (1) un élément (10) de contact conducteur de l'électricité.

10. Borne de connexion suivant la revendication 9, **caractérisée en ce que** l'élément (10) de contact a au moins une pointe (11) de contact tournée vers le conducteur (6).
